# EUROPÄISCHE PATENTSCHRIFT

(11) **EP 0 582 784 B1**
(45) Veröffentlichungstag und Bekanntmachung des Hinweises auf die Patenterteilung: **31.03.1999**
(21) Anmeldenummer: 93107280.5
(22) Anmeldetag: 05.05.1993
(51) Int. Cl.: F25D 23/06, F25D 25/02, A47B 57/48, A47B 96/06

(54) **Kühlmöbel mit Tragteilen zur Abstützung von Ablagen**
Refrigerating apparatus with supporting elements for shelves
Appareil de réfrigération comprenant des éléments pour le support d'étagères

(30) Priorität: 11.08.1992 DE 9210717 U
(43) Veröffentlichungstag der Anmeldung: 16.02.1994
(73) Patentinhaber: BSH Bosch und Siemens Hausgeräte GmbH, 81669 München (DE)
(72) Erfinder: Ballarin, Jürgen, Dipl.-Ing. (FH), W-7928 Giengen (DE); Reichel, Werner, Dipl.-Ing. (FH), W-7920 Heidenheim-Oggenhausen (DE); Janssen, Hans, W-7928 Giengen (DE)

(56) Entgegenhaltungen:
- DE-B- 1 014 391
- DE-U- 1 962 946
- DE-U- 8 535 333
- FR-A- 2 297 589
- GB-A- 732 531
- GB-A- 1 540 224
- US-A- 1 918 457
- US-A- 2 291 547
- US-A- 2 308 330
- US-A- 2 620 255
- US-A- 3 669 520
- US-A- 4 732 358
- US-A- 4 819 901
- US-A- 4 909 465

## Beschreibung

Die Erfindung betrifft ein Kühlmöbel mit in seinem Innenraum angeordneten Ablagen, welche durch sowohl nahe der Öffnung des Innenraums als auch in dessen rückwärtigen Bereich angeordneten Tragteilen abgestützt sind, welche mit einer Tragfläche versehen sind, auf welche die Ablagen mit ihren Randabschnitten aufliegen.

Aus der DE-U-85 35 333 ist ein Kühlmöbel bekannt, in dessen Innenraum Tragteile zur Halterung von Ablagen vorgesehen sind. Diese Tragteile sind im rückwärtigen Bereich des Innenraums als vertikale Leisten mit übereinander angeordneten Nuten und im türnahen Bereich als Nocken ausgebildet. Die im türfernen Bereich zum Einsatz kommende Konstruktion der Tragteile in Form der Leisten läßt eine variable Innenraumgestaltung nur in sehr eingeschränktem Umfang zu. Darüber hinaus bereitet die Einbringung der seitlichen Ränder der Ablagen zu deren Abstützung in den Nuten der Leisten Montageschwierigkeiten. Auch ist die Positionierung der Ablagen, welche einerseits durch in die Nuten einzugreifenden seitlichen Ablagerändern und andererseits durch gegenüber der Unterseite der Ablage vorstehenden Rastnasen erreicht sein soll, insofern problematisch, da eine sichere Positionierung der Ablage in horizontaler Richtung nur durch eine maßliche Abstimmung des Abstandes zwischen den türfernen und den türnahen Tragelementen gewährleistet ist, da zur Positionierung der Ablage sowohl das Einwirken der türfernen als auch der türnahen Tragteile auf die Ablage notwendig ist.

Aus dem DE-U-19 62 946 ist ein Kühlmöbel bekannt, in dessen Innenraum Lagerelemente zur Lagerung von Verdampferplatten vorgesehen sind. Diese Lagerelemente werden in Art einer Spreiznietverbindung an der Kühlgutbehälterwand eines Kühlmöbels formschlüssig festgesetzt. Diese Art von Tragteilen eignen sich nicht für eine rasche und einfach zu handhabende Lageänderung eines Kühlmöbels.

Ferner ist aus der DE-10 14 391 A1 ein Einsteckhalter für eine gitterartige Ablage zum Einsatz im Innenraum eines Kühlgerätes bekannt, der mittels eines als Spreizzapfen ausgeführten Befestigungselementes an der Rückwand bzw. nahe der Öffnung des Innenraums an den Seitenwänden befestigt ist. Entsprechend ihrer Anbringung an den Seitenwänden oder an der Rückwand sind die Einsteckhalter unterschiedlich ausgebildet. Die an der Rückwand angeordneten Einsteckhalter weisen eine hohlzylinderartige, mit dem Befestigungselement verbundene Aufnahme auf, deren zur Öffnung des Innenraums hingerichtete Stirnseite offen ist. Die ebenfalls hohlzylinderartige Aufnahme des an den Seitenwänden befestigten Einsteckhalters weist, abweichend von der an der Rückwand vorgesehene, zusätzlich einen in ihrer Wandung angeordneten Druchbruch auf, der entlang ihrer Zylinderachse verläuft. Über diesen Durchbruch sind die der Aufnahme zugeordneten, seitlich an der gitterartigen Ablage angeordneten Abschnitte in die sie stützende Aufnahme einbringbar, wodurch die Ablage sowohl in ihre Einschubrichtung in den Kühlraum als auch in Gegenrichtung dazu formschlüssig gehalten sind.

Als problematisch bei dieser Art von Tragteilen ist das Einbringen der in den Aufnahmen sich abstützenden Abschnitte der Ablagen, insbesondere der der Rückwand zugeordneten Abschnitte anzusehen, da diese über die gesamte Tiefe des Kühlraumes, ohne Zuführung zu den Aufnahmen, in diese eingeführt werden müssen.

Besonders für den Fall, daß es sich bei diesen Ablagen um besonders stabile und somit meist schwerer ausgeführte Ablagen handelt, deren Höhenlage innerhalb des Kühlraumes infolge des sich ändernden Lagergutes von Zeit zu Zeit geändert werden muß, bedarf es einer erheblichen Mühe für die den Kühlraum bedienende Person, um die die Ablagen stützenden Abschnitte innerhalb der Aufnahmen zu positionieren.

Aufgabe der Erfindung ist es, für ein Kühlmöbel gemäß dem Oberbegriff des Anspruches 1 in dessen Kühlraum einzubringende Tragteile vorzuschlagen, bei welchen mit einfachen konstruktiven Maßnahmen die Nachteile des Standes der Technik vermieden sind.

Diese Aufgabe wird gemäß der Erfindung dadurch gelöst, daß die Tragteile an in den Seitenwänden des Innenraums vorgesehenen Aufnahmeelemente angebracht und in diesen anhand von an den Tragteilen angeordneten Befestigungselementen lösbar gehalten sind, wobei die nahe der Öffnung des Innenraums angeordneten Tragteile die Ablagen an ihren seitlichen Rändern durch formschlüssiges Zusammenwirken mit den Tragflächen der Tragteile in und gegen die Einschubrichtung der Ablagen in den Innenraum positionieren, während die türfernen Tragteile eine in Einschubrichtung offene Aufnahme aufweisen, welche die Randabschnitte der Ablagen formschlüssig senkrecht zur Einschubrichtung fixieren und welcher in Einschubrichtung eine Positionierhilfe vorgelagert ist, welche die Ablage der Aufnahme zuführt.

Durch die erfindungsgemäße Anordnung und Ausbildung der Tragteile läßt sich eine Ablage, zum Beispiel bei Änderung ihrer Höhenlage innerhalb des Kühlraumes, im rückwärtigen Bereich des Kühlraumes auch bei tiefer im Innenraum eines Möbels angeordneten Tragteilen rasch und mühelos in Einhandbedienung in die Aufnahme einführen, so daß die Änderung der Höhenlage der Ablage deutlich erleichtert ist. Ferner ist die Ablage auf den sie stützenden Tragteilen durch das formschlüssige Zusammenwirken der türnahen Tragteile mit den seitlichen Rändern der Ablage auf besonders einfache Weise wirkungsvoll in horizontaler Richtung positioniert und somit gegen Herunterfallen von den sie stützenden Tragteilen gesichert. Durch die Kombination der Tragteile kann die Innenraumeinteilung eines Kühlmöbels besonders leicht bestimmten Erfordernissen angepaßt werden.

Besonders zweckmäßig ist das formschlüssige Zusammenwirken zwischen den Tragflächen der Tragteile und den seitlichen Rändern der Ablagen ausgestaltet, wenn nach einer bevorzugten Ausführungsform des Gegenstandes der Erfindung vorgesehen ist, daß die Ablagen seitliche Schenkel aufweisen, die mit den nahe der Öffnung des Innenraums angeordneten Tragteilen die Ablage positionieren.

Nach einer weiteren bevorzugten Ausführungsform des Gegenstandes der Erfindung ist vorgesehen, daß die nahe der Öffnung des Innenraums angeordneten Tragteile mit ihrer Tragfläche mit einer Ausnehmung an der Unterseite der seitlichen Schenkel eine formschlüssige Verbindung bilden.

Vorteilhafterweise wird dabei das formschlüssige Ineinandergreifen der Tragflächen und der Schenkel durch die Schwerkraft der Ablage hervorgerufen.

Besonders leicht hinsichtlich ihrer Position veränderbar sind die Tragteile, wenn nach einer weiteren bevorzugten Ausführungsform des Gegenstandes der Erfindung vorgesehen ist, daß die Tragteile mit jeweils einem Zapfen versehen sind, welche reibschlüssig in die Aufnahmeelemente einschiebbar sind.

Entsprechend einer nächsten bevorzugten Ausführungsform des Gegenstandes der Erfindung ist vorgesehen, daß die im rückwärtigen Bereich des Innenraums vorgesehenen Tragteile mit Abstand zu dessen Rückwand angeordnet sind.

Eine solche Lösung hat den Vorteil, daß die zu überbrückende Tiefe bis zu den im rückwärtigen Bereich des Innenraums angeordneten Tragteilen verringert ist, wodurch einerseits das Anbringen der Ablage auf diesen Tragteilen besser einsehbar und somit besser steuerbar ist und andererseits die Ablagen im Bereich ihrer größten Belastung besser unterstützt sind.

Gemäß einer nächsten vorteilhaften Ausgestaltung des Gegenstandes der Erfindung ist vorgesehen, daß die offene Aufnahme der im rückwärtigen Bereich angeordneten Tragteile aus zwei in parallelem Absstand einander gegenüberliegenden Platten gebildet ist, von denen die tieferliegene, als Tragfläche dienende Platte entgegen der Einschubrichtung der Ablage in den Innenraum mit einem gegenüber der höherliegenden Platte vorstehenden Fortsatz versehen ist, der die Positionierhilfe für die Ablage bildet.

Eine derartige Lösung zeichnet sich einerseits durch ihren einfachen und kompakten und somit platzsparenden Aufbau aus und andererseits ermöglicht ein derartiges Tragteil ein bequemes und müheloses Einsetzen der Ablagen in der Form, daß die entsprechenden Abschnitte der Ablage zuerst grob zu den Tragteilen vorpositioniert, auf der höherliegenden Platte der Aufnahme abgelegt werden und dann durch eine Bewegung der Ablage entgegen ihrer Einschubrichtung auf dem Fortsatz zu liegen kommen und dadurch automatisch, ohne zeitraubendes Ausrichten von Hand, in der richtigen Höhenlage zur Aufnahme positioniert sind.

Auf besonders einfache Art und Weise wird eine zusätzliche, seitliche Zentrierhilfe geschaffen, die horizontale Richtungskorrekturen der Ablage, um mit deren seitlichen Rändern die Aufnahme zu treffen, überflüssig machen, wenn nach einer nächsten vorteilhaften Ausgestaltung des Gegenstandes der Erfindung vorgesehen ist, daß die Platten auf ihrer den Seitenwänden des Innenraums zugeordneten Seite mit einer sie verbindenden Wand versehen sind, deren Länge der der höherliegenden Platte entspricht, mit ihr bündig abschließt und auf ihrer der Öffnung des Innenraums zugewandten Seite mit einer in die Aufnahme gerichteten Schräge ausgestattet ist.

Ein besonders stabiler Aufbau und damit eine deutliche Erhöhung der Tragfähigkeit für die Aufnahmen wird erreicht, wenn nach einer weiteren bevorzugten Ausführungsform des Gegenstandes der Erfindung vorgesehen ist, daß die Platten auf ihrer der Rückwand des Innenraums zugekehrten Seite mit einer Stirnwand verbunden sind, die zusammen mit der Wand und den Platten der Aufnahme eine kastenähnliche Form verleihen.

Besonders wirkungsvoll gesichert sind die Ablagen sowohl gegen Herunterfallen von den sie stützenden Tragteilen als auch gegen unbeabsichtiges Ausheben aus der formschlüssigen Verbindung mit den Tragteilen, wenn nach einer nächsten vorteilhaften Ausgestaltung des Gegenstandes der Erfindung vorgesehen ist, daß die formschlüssige Verbindung kraftschlüssig gesichert ist.

Entsprechend einer weiteren bevorzugten Ausführungsform des Gegenstandes der Erfindung ist vorgesehen, daß der die formschlüssige Verbindung sichernde Kraftschluß durch auf die Ablagen einwirkende federnde Zungen gebildet ist, die am Tragteil angeordnet sind.

Eine solche Lösung hat den Vorteil, daß die Ablage, sollte die Notwendigkeit bestehen, sie in ihrer Höhe innerhalb des Innenraums verändern zu wollen, auf einfache Weise ohne Hilfsmittel aus dem kraftschlüssigen und somit auch aus dem formschlüssigen Verband herausnehmbar ist.

Die Erfindung ist in der nachfolgenden Beschreibung am Beispiel eines vereinfacht dargestellten Haushalts-Kühlschrankes erläutert.

Es zeigen:
- Fig. 1: einen Kühlschrank bei geöffneter Tür, dessen Innenraum mit übereinander angeordneten, einzelne Fächer bildende Ablagen unterteilt ist, deren seitliche Ränder auf an beiden Seitenwänden des Innenraumes vorgesehenen, in Aufnahmen eingebrachten, unterschiedlich ausgebildeten Tragteilen ruhen, in raumbildlicher Darstellung von vorne,
- Fig. 2: in perspektivischer Ansicht von oben die unterschiedlich ausgebildeten, hier nur an einem seitlichen Rand der Ablage dargestellten Tragteile, von denen das im Vordergrund Gezeigte im Bereich der Öffnung des Innenraums angeordnet ist, während das einen seitlichen Randabschnitt der Ablage zwischen sich aufnehmende Tragteil im Bereich der Rückwand des Innenraumes liegt, in etwa in natürlichem Maßstab,
- Fig. 3: in natürlichem Maßstab das im Bereich der Rückwand angeordnete Tragteil und den von ihm aufgenommenen Randabschnitt der Ablage gemäß der Schnittlinie III-III und
- Fig. 4: in natürlichem Maßstab das im Bereich der Öffnung des Innenraums angeordnete Tragteil mit dem im zugeordneten seitlichen Randabschnitt der Ablage gemäß der Schnittlinie IV-IV.

Gemäß Fig. 1 ist ein Haushalts-Kühlschrank 10 dargestellt, der ein wärmeisoliertes Gehäuse 11 aufweist, dessen Innenraum durch einen durch Tiefziehen einer Kunststoffplatine erzeugten Kühlgutbehälter gebildet und mit einer Tür 12 verschließbar ist. Der Innenraum des Gehäuses 11 ist an seinen Seitenwänden 13 mit Aufnahmeelementen 14 ausgestattet, welche im Bereich der Öffnung und im rückwärtigen Bereich des Innenraums in einer senkrechten Reihe, in gleichgroßen Abständen voneinander angeordnet sind. Die Aufnahmeelemente 14, die beispielsweise wie im vorliegenden Fall, an die Seitenwände 13 in Form eines tiefgezogenen Napfes mit ovalem Querschnitt mit angeformt sind, dienen zur Halterung von unterschiedlich gestalteten Tragteilen 20 und 40, die auf ihrer den Aufnahmeelementen 14 zugewandten Seite mit einem für beide Tragteile gleich gestalteten, zu den ovalen Aufnahmeelementen 14 konturengleich ausgebildeten, als Hohlzapfen 21 ausgeführten Befestigungselement ausgestattet sind. Die Außenkontur der Zapfen 21 ist dabei der Innenkontur der Aufnahmeelemente 14 in der Weise angepaßt, daß die Zapfen 21 einerseits reibschlüssig in den Aufnahmeelementen 14 gehalten sind und andererseits infolge der Konturenanpassung zudem gewährleistet ist, daß die Tragteile 20 und 40 in den Aufnahmeelementen 14 formschlüssig gegen Verdrehung in der Ebene der Seitenwände 13 gesichert sind.

Von den unterschiedlich gestalteten Tragteilen 20 und 40 sind die mit den Bezugszeichen 20 versehenen Tragteile nahe der Rückwand des Innenraums, aber mit Abstand dazu an dessen Seitenwänden angeordnet, während die Tragteile 40 im Bereich der Öffnung des Innenraums sitzen.

Wie Fig. 2 zeigt, ist der Zapfen 21 des Tragteils 20 auf seiner von den Aufnahmeelementen 14 abgekehrten Stirnseite, mit einer senkrecht zu seiner Längsachse angeordneten, quaderförmigen Wand 22 versehen, deren längere Seitenkante parallel zur längeren Hauptachse des den Zapfenquerschnitt bildenden Ovals verlaufen. Die dem freien Ende des Zapfens 21 zugewandte Außenseite der Wand 22 dient dabei als eine die Einschubtiefe des Zapfens 21 in die Aufnahmeelemente 14 begrenzende Anschlagfläche. Die in Einbaulage des Tragteils 20 zur Öffnung des Innenraums hin gewandte kürzere Seite der Wand 22 ist über ihre gesamte Höhe mit einer Schräge 23 versehen, die von der als Anschlagfläche dienenden Seite der Wand 22 zu der ihr gegenüberliegenden Seite abfällt.

Dem Zapfen 21 gegenüberliegend sind an der Wand 22 zwei in Draufsicht im wesentlichen trapezförmig ausgebildete, in parallelem Abstand einander gegenüberliegende, im wesentlichen senkrecht von der Wand 22 abzweigende und mit ihr verbundene Platten 24 und 25 angeordnet, deren Basen parallel zu den längeren Seitenkanten der quaderförmigen Wand 22 verlaufen und bündig mit der als Anschlagfläche dienenden Seite der Wand 22 abschliessen. Die in Einbaulage des Tragteils 20 tieferliegende Platte 24 ist auf ihrer der Schräge 23 zugewandten Seite mit einem Fortsatz 26 ausgestattet, der sowohl über die höherliegende Platte 25 als auch über die bündig mit der Platte 25 abschließende Wand 22 hinausragt und der höhengleich eine durchgehende Tragfläche bildend, an die tieferliegende Platte 24 angeschlossen und mit dieser verbunden ist. In etwa diagonal dem Fortsatz 26 gegenüberliegend ist die höherliegende Platte 25 auf ihrer dem Fortsatz 26 zugewandten Innenseite mit einem im Abstand von ihrer Stirnseite angeordneten, über ihre Oberfläche vorstehenden, im Querschnitt halbkreisförmigen Wulst 27 versehen, der über die Tiefe der Platte 25 angeordnet ist und dessen Grat mit parallelem Abstand zur tieferliegenden Platte 24 verläuft. Beide Platten 24 und 25 sind auf ihrer dem Fortsatz 26 abgekehrten Stirnseite mit einer vom Wulst 27 beabstandeten, quaderförmigen Stirnwand 28 abgeschlossen, die sowohl mit den beiden Platten 24 und 25 als auch mit der Wand 22 verbunden ist, so daß durch diese Elemente eine Aufnahme 29 mit kastenähnlicher Form gebildet ist (siehe hierzu auch Fig. 3).

Wie bereits erwähnt, sind die im Bereich der Öffnung des Innenraums angeordneten Tragteile 40 ebenso mit einem Zapfen 21 ausgestattet, dessen Aufbau identisch dem an den Tragteilen 20 angeordneten ist. Dieser Zapfen 21 ist auf seiner von den Aufnahmen 14 abgewandten Stirnseite mit einem einen T-förmigen Querschnitt aufweisenden Stützelement versehen, dessen T-förmiges Profil gegenüber seiner Normallage um 90° gedreht ist, so daß dessen üblicherweise vertikal angeordneter Schenkel horizontal verläuft. In dieser Anordnung dient der horizontal verlaufende Schenkel als Tragfläche 41 für eine weiter unten näher erläuterte Ablage, während der andere, senkrecht zur Längsachse des Zapfens 21 angeordnete und mit diesem verbundenen Schenkel als eine über die Querschnittskonturen des Zapfens 21 vorstehende und ihn stirnseitig begrenzende Wand 42 ausgebildet ist, deren dem freien Ende des Zapfens 21 zugewandte Oberfläche als eine die Einschubtiefe der Zapfen 21 in die Aufnahme 14 begrenzende Anschlagfläche dient.

Der als Tragfläche 41 ausgeführte Schenkel unterteilt die Wand 42 in zwei unterschiedlich hohe Abschnitte 43 und 44, wobei der Zapfen 21 hauptsächlich im Bereich des höheren Abschnitts 44 der Wand 42 angeordnet ist.

Über der Tragfläche 41 am freien Ende des höheren Abschnitts 44, an dessen seitlichen Rändern, sind horizontal voneinander beabstandete Kraftspeicher in Form von federnden Zungen 45 angeordnet, deren Wurzeln 46 an den höheren Abschnitt 44 mit angeformt sind. Die Körper der Zungen 45 weisen im wesentlichen zwei durch eine, etwa auf halber Höhe des höheren Abschnitts 44 liegende Krümmung 47 hervorgerufene Zonen auf, von denen eine erste, länger ausgeführte, vom Abschnitt 44 weggekrümmt ist und einen spitzen Winkel zwischen sich und diesem einschließt. Die zweite Zone der Zungen 45, die sich an die Krümmung 47 anschließt und sich bis hin zu deren Spitze 48 erstreckt, die mit Abstand über der Tragfläche 41 angeordnet ist, schließt einen stumpfen Winkel zwischen sich und der ersten Zone ein und ist zur Wand 42 hin abgewinkelt, wobei die zur Wand 42 hin abgewinkelte Zone hinsichtlich einer durch die Krümmung 47 verlaufenden Vertikalen, einen größeren Zwischenwinkel als die der Zungenwurzel zugekehrte Zone aufweist.

Die Wand 42 ist an ihrem höheren Abschnitt 44, im Bereich um die Zungen 45, beginnend bei deren Wurzeln 46 bis hin zur Tragfläche 41, mit einer als Federweg für die Zungen 45 dienenden Freisparung 49 ausgestattet, in die die Zungen 45 bei deren Belastung eintauchen (siehe hierzu insbesondere Fig. 2).

Wie insbesondere aus Fig. 2 hervorgeht, dienen die Tragteile 20 und 40 zur Abstützung von in unterschiedlichen Höhenlagen in den Innenraum eines Kühlgerätes eingebrachten Ablagen 50, die an ihren seitlichen Rändern im Bereich der Öffnung des Innenraums, an dessen Seitenwänden 13, von den mit 40 bezeichneten und im rückwärtigen Bereich, nahe der Rückwand, ebenso an den Seitenwänden 13 angeordneten Tragteilen 20 gestützt sind. Die Ablagen 50 sind, wenn es sich wie in diesem Ausführungsbeispiel um Ablagen aus Glas handelt, mit einem deren Ränder einfassenden Rahmen 51 ausgestattet, an dessen seitlichen, als Schenkel 52 ausgebildeten Rahmenabschnitten die Tragflächen der Tragteile 20 und 40 eingreifen, wobei die Tragflächen 41 der Tragteile 40 formschlüssig mit den Schenkeln 52 zusammenwirken.

Wie insbesondere Fig. 2 und Fig. 4 zeigt, sind die Schenkel 52 zu diesem Zweck an ihrer Unterseite mit einer Ausnehmung 53 ausgestattet, von der die Tragflächen 41 der Tragteile 40 nahezu spielfrei - wobei die spielfreie Abstimmung zwischen den Tragflächen 41 und den Ausnehmungen 53 keine Notwendigkeit darstellt - zwischen deren Rand leisten 54 aufgenommen werden, so daß die Ablagen 50 sowohl in Einschubrichtung in den Innenraum als auch in Gegenrichtung dazu formschlüssig gehalten sind.

Das formschlüssige Ineinandergreifen der Tragflächen 41 und der Ausnehmungen 53 wird dabei einerseits durch die Schwerkraft der Ablagen hervorgerufen, aber andererseits zusätzlich noch von an den Tragteilen 40 angeordneten, federnden Zungen 45 unterstützt, von denen insbesondere die kürzere Zone der Zungen 45 auf den ihr zugewandten Abschnitt der Schenkel 52 eine Kraftkomponente ausübt, die den Formschluß zwischen den Tragflächen 41 und den Ausnehmungen 53 kraftschlüssig sichert.

Die im rückwärtigen Bereich des Innenraums angeordneten Tragteile 20 nehmen die ihnen zugeordneten Abschnitte der Schenkel 52 der Ablagen 50 in die mit kastenähnlicher Form ausgestattete Aufnahme 29 auf. Das Einführen der den Aufnahmen 29 zugeordneten Schenkel 52 der Ablagen 50 ist dabei durch den Fortsatz 26 in der Weise unterstützt, daß die zu montierende Ablage 50 in einem ersten Montageschritt dort abgelegt wird und somit aufgrund der höhengleichen Anbindung des Fortsatzes 26 an die tieferliegende Platte 24 automatisch in der richtigen Höhenlage zu dieser positioniert ist. Auf die in die Aufnahme 29 eingeschobenen Abschnitte der Schenkel 52 wird in ihrer Endlage von dem an der höherliegenden Platte 25 angeordneten Wulst 27 ein gewisser Druck ausgeübt, so daß eine Art Klemmeffekt zwischen diesen Abschnitten und den ihnen zugeordneten Wulsten entsteht, wodurch die Ablage 50 auf den Tragteilen zusätzlich gehalten ist.

Außerdem verhindern die die Abschnitte der Schenkel 52 formschlüssig senkrecht zu ihrer Einschubrichtung fixierenden Aufnahmen 29 an den Tragteilen 20 ein Kippen der Ablagen 50 um das durch die Tragfläche 41 der Tragteile 40 gebildete Auflager.

Durch die Kombination der Tragteile 20 und 40 und deren bereits beschriebene Anordnung im Innenraum eines Möbels sind die Ablagen 50 einerseits in und entgegen ihrer Einschubrichtung in den Innenraum infolge des formschlüssigen Eingriffs der Tragfläche 41 in die Ausnehmungen 53 an beiden Seiten der Ablagen 50 gesichert. Gleichzeitig werden andererseits im Öffnungsbereich des Innenraums auf die Ablagen 50, um die Tragflächen 41 eingeleitete Kippmomente von den Aufnahmen 29 an den Tragteilen 20 aufgenommen, so daß eine stabile Position der Ablage 50 jederzeit gewährleistet ist. Außerdem ist infolge der als Kraftspeicher dienenden federnden Zungen 45 die Ablage 50 im Bereich der Öffnung des Innenraums mit einer zusätzlichen, den Formschluß zwischen der Tragfläche 41 und der Ausnehmung 53 sichernden Kraft beaufschlagt, wobei aber der Kraftschluß zerströrungsfrei aufhebbar und dadurch die Ablage 50 von den sie stützenden Tragteilen 20 und 40 ohne zur Hilfenahme von Hilfsmitteln abnehmbar ist.

Die Tragteile 20 und 40 sind gemäß dem Ausführungsbeispiel einstückig aus Kunststoff-Spritzguß hergestellt, wobei aber auch eine mehrstückige Ausführungsform in anderer Herstellweise denkbar wäre.

## Patentansprüche

1. Kühlmöbel mit in seinem Innenraum angeordneten Ablagen, welche durch sowohl nahe der Öffnung des Innenraums als auch in dessen rückwärtigen Bereich angeordneten Tragteilen (20, 40) abgestützt sind, welche mit einer Tragfläche (24, 41) versehen sind, auf welche die Ablagen (50) mit ihren Randabschnitten aufliegen, **dadurch gekennzeichnet**, daß die Tragteile (20, 40) an in den Seitenwänden des Innenraumes vorgesehenen Aufnahmeelementen (14) angebracht und in diesen anhand von an den Tragteilen angeordneten Befestigungselementen lösbar gehalten sind, wobei die nahe der Öffnung des Innenraums angeordneten Tragteile (40) die Ablagen an ihren seitlichen Rändern durch formschlüssiges Zusammenwirken mit den Tragflächen (41) der Tragteile (40) in und gegen die Einschubrichtung der Ablagen in den Innenraum positionieren, während die türfernen Tragteile (20) eine in Einschubrichtung offene Aufnahme (29) aufweisen, welche die Randabschnitte der Ablagen formschlüssig senkrecht zur Einschubrichtung fixieren und welcher in der Einschubrichtung eine Positionierhilfe vorgelagert ist, welche die Ablage (50) der Aufnahme (29) zuführt.

2. Kühlmöbel nach Anspruch 1, **dadurch gekennzeichnet**, daß die Ablagen seitliche Schenkel aufweisen, die mit den nahe der Öffnung des Innenraums angeordneten Tragteilen (40) die Ablage (50) positionieren.

3. Kühlmöbel nach Anspruch 2, **dadurch gekennzeichnet**, daß die nahe der Öffnung des Innenraums angeordneten Tragteile (40) mit ihrer Tragfläche (41) mit einer Ausnehmung (53) an der Unterseite der seitlichen Schenkel (52) eine formschlüssige Verbindung bilden.

4. Kühlmöbel nach einem der Ansprüche 1 bis 3, **dadurch gekennzeichnet**, daß die Tragteile (20, 40) mit jeweils einem Zapfen (21) versehen sind, welche reibschlüssig in die Aufnahmeelemente (14) einschiebbar sind.

5. Kühl möbel nach einem der Ansprüche 1 bis 4, **dadurch gekennzeichnet**, daß die im rückwärtigen Bereich des Innenraums vorgesehenen Tragteile (20) mit Abstand zu dessen Rückwand angeordnet sind.

6. Kühlmöbel nach einem der Ansprüche 1 bis 5, **dadurch gekennzeichnet**, daß die offene Aufnahme (29) der im rückwärtigen Bereich angeordneten Tragteile (20) aus zwei in parallelem Abstand einander gegenüberliegenden Platten (24, 25) gebildet ist, von denen die tieferliegende, als Tragfläche dienende Platte (24) entgegen der Einschubrichtung der Ablage (50) in den Innenraum mit einem gegenüber der höherliegenden Platte (25) vorstehenden Fortsatz (26) versehen ist, der die Positionierhilfe für die Ablage (50) bildet.

7. Kühlmöbel nach Anspruch 6, **dadurch gekennzeichnet**, daß die Platten (24, 25) auf ihrer den Seitenwänden (13) des Innenraums zugeordneten Seite mit einer sie verbindenden Wand (22) versehen sind, deren Länge der der höherliegenden Platte (25) entspricht, mit ihr bündig abschließt und auf ihrer der Öffnung des Innenraums zugewandten Seite mit einer in die Aufnahme (29) gerichteten Schräge (23) ausgestattet ist.

8. Kühlmöbel nach Anspruch 6 oder 7, **dadurch gekennzeichnet**, daß die Platten (24, 25) auf ihrer der Rückwand des Innenraums zugekehrten Seite mit einer Stirnwand (28) verbunden sind, die zusammen mit der Wand (22) und den Platten (24, 25) der Aufnahme (29) eine kastenähnliche Form verleihen.

9. Kühlmöbel nach Anspruch 3, **dadurch gekennzeichnet**, daß die formschlüssige Verbindung kraftschlüssig gesichert ist.

10. Kühlmöbel nach Anspruch 9, **dadurch gekennzeichnet**, daß der die formschlüssige Verbindung sichernde Kraftschluß durch auf die Ablagen (50) einwirkende federnde Zungen (45) gebildet ist, die am Tragteil (40) angeordnet sind.

## Claims

1. Refrigerator cabinet with repositories which are arranged in its interior space and supported by carrying parts (20, 40), which are arranged near to the opening of the interior chamber as well as in its rearward region and which are provided with a carrying surface (24, 41), on which the repositories (50) rest by their rim portions, characterised in that the carrying parts (20, 40) are mounted at receiving elements (14) provided in the side walls of the interior chamber and are retained in these to be detachable with the aid of fastening elements arranged at the carrying parts, wherein the carrying parts (40) arranged near to the opening of the interior chamber position the repositories at their lateral rims in and against the direction of insertion of the repositories into the interior chamber by shape-locking co-operation with the carrying surfaces (41) of the carrying parts (40), whilst the carrying parts (20) remote from the door comprise a receptacle (29), which is open in the direction of insertion, which carrying parts fix the rim portions of the repositories shape-lockingly perpendicularly to the direction of insertion and which is preceded in the direction of insertion by a positioning aid which guides the repository (50) to the receptacle (29).

2. Refrigerator cabinet according to claim 1, characterised in that the repositories comprise lateral limbs which position the repository (50) by the carrying parts (40) arranged near to the opening of the interior chamber.

3. Refrigerator cabinet according to claim 2, characterised in that the carrying parts (40) arranged near to the opening of the interior chamber by their carrying surface (41) form a shape-locking connection with a recess (53) at the underside of the lateral limbs (52).

4. Refrigerator cabinet according to one of the claims 1 to 3, characterised in that the carrying parts (20, 40) are each provided with a respective spigot (21), which is friction-lockingly insertable into the respective receptacle element (14).

5. Refrigerator cabinet according to one of the claims 1 to 4, characterised in that the carrying parts (20) provided in the rearward region of the interior chamber are arranged at a spacing from its rear wall.

6. Refrigerator cabinet according to one of the claims 1 to 5, characterised in that the open receptacle (29) of the carrying parts (20) arranged in the rearward region is formed of two plates (24, 25), which lie one opposite the other at a parallel spacing and of which the lower plate (24) serving as carrying surface is provided with a prolongation (26), which protrudes beyond the higher plate (25) against the direction of insertion of the repository (50) into the interior chamber and which forms the positioning aid for the repository (50).

7. Refrigerator cabinet according to claim 6, characterised in that the plates (24, 25) are provided on their side associated with the side walls (13) of the interior chamber with a wall (22), which connects them and the length of which corresponds with that of the higher plate (25), terminates flush with it and is equipped on its side facing the opening of the interior chamber with a ramp (23) directed into the receptacle (29).

8. Refrigerator cabinet according to claim 6 or 7, characterised in that the plates (24, 25) are connected on their side facing the rear wall of the interior chamber with an end wall (28), which together with the wall (22) and the plates (24, 25) gives the receptacle (29) a boxlike shape.

9. Refrigerator cabinet according to claim 3, characterised in that the shape-locking connection is secured force-lockingly.

10. Refrigerator cabinet according to claim 9, characterised in that the force-locking securing the shape-locking connection is formed by resilient tongues (45), which act on the repositories (50) and are arranged at the carrying part (40).

## Revendications

1. Appareil de réfrigération comprenant des plateaux de réception disposés dans son espace interne, lesquels sont supportés par des parties de support (20, 40) disposées non seulement près de l'ouverture de l'espace interne mais aussi dans la zone arrière de celui-ci, qui sont dotées d'une surface d'appui (24, 41), sur laquelle les plateaux de réception (50) reposent par leurs sections marginales, caractérisé en ce que les parties de support (20, 40) sont agencées sur les éléments de réception (14) prévus dans les parois latérales de l'espace interne et sont maintenues de façon amovible dans ceux-ci à l'aide d'éléments de fixation disposés sur les parties de support, les parties de support (40) disposées près de l'ouverture de l'espace interne positionnant les plateaux de réception sur leurs bords latéraux en concourant par engagement positif avec les surfaces d'appui (41) des parties de support (40) dans et contre le sens d'insertion des plateaux de réception dans l'espace interne, alors que les parties de support éloignées de la porte (20) présentent un logement (29) ouvert dans le sens d'insertion, lequel fixe les sections marginales des plateaux de réception par engagement positif perpendiculairement au sens d'insertion et en amont duquel est placé un auxiliaire de positionnement dans le sens d'insertion, lequel amène le plateau de réception (50) au logement (29).

2. Appareil de réfrigération selon la revendication 1, caractérisé en ce que les plateaux de réception présentent des branches latérales, qui positionnent le plateau de réception (50) avec les parties de support (40) disposées près de l'ouverture de l'espace interne.

3. Appareil de réfrigération selon la revendication 2, caractérisé en ce que les parties de support (40) disposées près de l'ouverture de l'espace interne forment, par leur surface d'appui (41) comprenant un évidement (53) sur le côté inférieur de la branche latérale (52), une liaison par engagement positif.

4. Appareil de réfrigération selon l'une des revendications 1 à 3, caractérisé en ce que les parties de support (20, 40) sont dotées à chaque fois d'un tourillon (21), ledit tourillon pouvant être inséré en étant engagé par frottement dans les éléments de réception (14).

5. Appareil de réfrigération selon l'une des revendications 1 à 4, caractérisé en ce que les parties de support (20) prévues dans la zone arrière de l'espace interne sont disposées à distance de la paroi arrière de celui-ci.

6. Appareil de réfrigération selon l'une des revendications 1 à 5, caractérisé en ce que le logement ouvert (29) des parties de support (20) disposées dans la zone arrière est formé de deux plaques (24, 25) opposées l'une à l'autre de façon parallèle, dont la plaque la plus basse, servant de surface d'appui (24) est dotée, à l'encontre du sens d'insertion du plateau de réception (50) dans l'espace interne, d'un prolongement (26) faisant saillie par rapport à la plaque la plus haute (25), prolongement (26) qui forme l'auxiliaire de positionnement pour le plateau de réception (50).

7. Appareil de réfrigération selon la revendication 6, caractérisé en ce que les plaques (24, 25) sont dotées, sur leur côté associé aux parois latérales (13) de l'espace interne, d'une paroi (22) les reliant, dont la longueur correspond à celle de la plaque la plus haute (25), se termine à fleur avec celle-ci et est équipée sur son côté orienté vers l'ouverture de l'espace interne d'un biseau (23) dirigé dans le logement (29).

8. Appareil de réfrigération selon la revendication 6 ou 7, caractérisé en ce que les plaques (24, 25) sont reliées sur leur côté adjacent à la paroi arrière de l'espace interne par une paroi frontale (28) qui, conjointement avec la paroi (22) et les plaques (24, 25), confère au logement (29) une forme semblable à une caisse.

9. Appareil de réfrigération selon la revendication 3, caractérisé en ce que la liaison par engagement positif est verrouillé de manière à pouvoir transmettre une force.

10. Appareil de réfrigération selon la revendication 9, caractérisé en ce que l'adhérence garantissant la liaison par engagement positif est formée par des lames à ressort (45) agissant sur les plateaux de réception (50), qui sont disposés sur la partie de support (40).
